# EUROPÄISCHE PATENTSCHRIFT

(11) **EP 1 284 330 B1**
(45) Veröffentlichungstag und Bekanntmachung des Hinweises auf die Patenterteilung: **23.08.2006**
(21) Anmeldenummer: 02015988.5
(22) Anmeldetag: 18.07.2002
(51) Int. Cl.: E04D 13/17, E04D 1/36

(54) **Vorrichtung zum Abdecken und Entlüften eines First- oder Gratbereichs eines Daches**
Device for the covering and ventilation of a roof ridge or edge
Dispositif pour le recouvrement et la ventilation de la faîte ou arête d'un toit

(30) Priorität: 09.08.2001 DE 10139273
(43) Veröffentlichungstag der Anmeldung: 19.02.2003
(73) Patentinhaber: Lafarge Roofing Components GmbH & Co. KG, 61437 Oberursel (DE)
(72) Erfinder: Hofmann, Karl-Heinz, 35325 Mücke (DE)
(74) Vertreter: Schickedanz, Willi

(56) Entgegenhaltungen:
- EP-A- 0 911 459
- EP-A- 0 974 712
- DE-A- 2 256 675
- DE-A- 2 649 790
- DE-A- 19 523 834
- DE-A- 19 954 417
- DE-U1- 9 319 369
- GB-A- 2 155 516

## Beschreibung

Die Erfindung betrifft eine Abdeckung zum Abdecken und Entlüften eines First- oder Gratbereichs eines Daches nach dem Oberbegriff des Patentanspruchs 1.

Firstabdeckungen und Firstentlüftungen dienen dazu, die zwischen Firstlatte und Dacheindeckung verbleibenden Spalten abzudichten und gleichzeitig eine Be- und Entlüftung des Dachstuhls zu gewährleisten. Diese Spalten verlaufen auf beiden Seiten der Firstlatte in Längsrichtung des Dachfirsts. Durch die Firstabdeckungen und Firstentlüftungen wird das Eindringen von Regenwasser, Schnee, Ungeziefer oder Unrat in den Dachinnenraum verhindert. Gleichzeitig wird der Dachinnenraum entlüftet, um den Dachstuhl gegen fäulnisbedingte Beschädigungen zu schützen.

Ein Dichtungsstreifen für eine First- oder Gratabdeckung mit einem luftdurchlässigen Mittelstreifen und mit daran angrenzenden Seitenstreifen ist bereits bekannt (EP 0 341 343 B1). Hierbei besteht der Mittelstreifen aus einem luftdurchlässigen, wasserabweisenden und flugschneesicheren Vlies, während die Seitenstreifen aus weichem Polyisobutylen bestehen.

Ein ähnlicher Firstabdichungsstreifen mit einem mittleren Bereich und zwei sich hieran anschließenden Seitenbereichen ist aus WO 99/09272 bekannt. Der mittlere Bereich besteht hierbei aus einem Material, das zwar luft- bzw. dampfdurchlässig ist, aber regen- und schneesichere Eigenschaften aufweist. Die Seitenbereiche sind dagegen feuchtigkeitsundurchlässig.

Ein First- oder Gratentlüftungselement mit einem Mittelteil, das auf einer First- oder Gratlatte befestigbar ist, sowie mit beidseitig an den Mittelteil angrenzenden Seitenteilen, die mit ihren äußeren Randbereichen auf Dachabdeckungen auflegbar sind, ist auch aus der EP 1 013 845 A1 bekannt. Die äußeren Randbereiche bestehen dabei aus einem luftdurchlässigen Gewebe und hieran anschließenden Metallfolienstreifen.

Weiterhin ist eine Firstabdeckung bekannt, deren mittlere Zone aus einem Vlies besteht, das den Luftdurchtritt gewährleistet (EP 0 610 324 B1). An die mittlere Zone schließen sich seitlich zwei genadelte Randbereiche an. Um Wasserdichtigkeit bei gleichzeitiger Luftdurchlässigkeit zu erzielen, ist die Firstabdichtung mittels Acrylharz imprägniert. Im Überlappungsbereich der mittleren Zone mit den Randbereichen sind in Breitenrichtung Luftdurchtrittskanäle vorgesehen.

Bei den vorstehend erwähnten bekannten Firstabdichtungen erfolgt die Lüftung im Wesentlichen über ein Vlies. Der Vorteil dieser Abdichtungen besteht darin, dass sie einen sehr guten Schutz gegen Flugschnee bilden. Nachteilig ist jedoch, dass die Vliese direkt die Lüftungsebenen bilden. Hierdurch wird der Lüftungsquerschnitt auf nur 20 bis 30 % des eigentlichen Querschnitts reduziert. Außerdem kann es nach längerer Treibwasserbelastung zur Durchfeuchtung und zum Wassereintritt kommen. Auf den relativ flach liegenden Lüftungsvliesen können sich überdies Staub, Insekten oder Laubreste ablagern, was zumindest zeitweise zu einer starken Verminderung der Lüftung führen kann.

Es sind indessen auch First- und Gratentlüftungselemente bekannt, in deren mittleren und/oder seitlichen Streifen Luftdurchtrittsöffnungen vorgesehen sind (EP 0 974 712 A2; EP 0 117 391 B1). Um die Luftdurchtrittsöffnungen herum können hochgestellte Ränder vorgesehen sein, damit das Einlaufen von Regenwasser, das ggf. in die nicht abgedeckten Fugen zwischen den sich überlappenden Enden der Abdeckkappen eintreten kann, verhindert wird (vgl. EP 0 117 391 B1).

Der Vorteil der Entlüftungselemente mit Luftdurchtrittsöffnungen besteht darin, dass sie eine gute Lüftungswirkung haben. Wasser kann normalerweise deshalb nicht in den Dachstuhl eindringen, weil die Entlüftungselemente durch die Firststeine abgedeckt sind. Bei extremen Wetterlagen, wenn Regenwasser oder Schnee durch den Wind hochgetrieben werden, besteht jedoch keine sichere Dichtheit.

Es ist auch ein Dichtungsstreifen für eine First- oder Gratabdeckung bekannt, der zwei an ihrem jeweils einen Ende miteinander verbundene Dichtungslappen aufweist, die mit Lüftungsöffnungen versehen sind, durch die Luft in den Dachinnenraum gelangt (DE 22 56 675 A1). Um mitgerissenes Regenwasser, Flugschnee oder Staub besonders zuverlässig abzuscheiden, sind die Lüftungsöffnungen versetzt zueinander angeordnet. Die Lüftung wird bei diesem Dichtungsstreifen erschwert, wenn die Dichtungslappen aufeinander liegen, weil aufgrund des Versatzes der Lüftungsöffnungen die Luft abgeriegelt wird. Andererseits wird der Durchtritt insbesondere von Staub erleichtert, wenn die Dichtungslappen nicht dicht aufeinander liegen.

Bei einem anderen bekannten Dichtungsstreifen für eine First- oder Gratabdeckung sind zwei Seitenstreifen, die Lüftungsöffnungen aufweisen, über einen Mittelstreifen miteinander verbunden (DE 26 49 790 A1). Durch diese Lüftungsöffnungen kann jedoch leicht Regen, Schnee und Staub eintreten.

Weiterhin ist ein Firstabdichtungsstreifen bekannt, der einen mittleren, eine Entfeuchtung des darunter liegenden Firstraums ermöglichenden Bereich aufweist, an den sich jeweils seitliche wasserabweisende Seitenbereiche anschließen (WO 99/09272 A1). Hierbei ist der mittlere Bereich zumindest im Angrenzungsbereich an jedem Seitenbereich stufenlos breitenvariierbar. Der bekannte Firstabdichtungsstreifen besitzt indessen keine Lüftungsöffnungen.

Derartige Lüftungsöffnungen sind zwar bei einem anderen bekannten Firstabdichtungsstreifen vorgesehen (GB 2 155 516 A1), doch sind diese Lüftungsöffnungen nicht gesondert geschützt.

Weiterhin ist auch noch eine Firstpfanne bekannt, die eine Lüftungsöffnung überdeckt (DE 199 54 417 A1). Um den Eintritt von Flugschnee, Insekten oder Kleintieren zu verhindern, weist die Lüftungsöffnung eine Abdeckung aus luftdurchlässigem feinporigem Material auf.

Schließlich ist auch noch ein Abdeckstreifen für einen First oder Grat bekannt, der einen auf einer First- oder Gratlatte zu befestigenden Mittenbereich und daran anschließende, einen Luftdurchtritt ermöglichende Seitenstreifen aufweist (DE 93 19 360 U). Hierbei besteht der Grundkörper des Abdeckstreifens aus Schaumgummi, Schaumkunststoff oder polymeren Kunststoffwirrfasern, die Luftdurchtrittsöffnungen aufweisen.

Der Erfindung liegt die Aufgabe zugrunde, bei einer Vorrichtung nach dem Oberbegriff des Patentanspruchs 1 den Eintritt von Regen oder Flugschnee durch die Lüftungsöffnungen bei jeder Position der Seitenstreifen in Bezug auf das Abdeckband zu verhindern.

Diese Aufgabe wird gemäß den Merkmalen des Patentanspruchs 1 gelöst.

Die Erfindung betrifft somit eine Vorrichtung zum Abdecken und Entlüften eines First- oder Gratbereichs eines Daches. Diese Vorrichtung weist einen Mittelstreifen und zwei Seitenstreifen auf, wobei der auf einer Firstlatte auflegbare Mittelstreifen durch ein zusätzliches Abdeckband abgedeckt ist. Dieses zusätzliche Abdeckband ist nur mit dem Mittelstreifen verbunden, sodass die streckbaren Seitenstreifen nach unten geklappt und an die Oberseite von Dachsteinen angeformt werden können. Zu beiden Seiten der Firstlatte befinden sich Lüftungsöffnungen, die von dem Abdeckband in einem Abstand abgeschirmt werden. Damit durch die Lüftungsöffnungen kein Regen oder Flugschnee in den First gelangt, ist an den Längsrändern des Abdeckbands und unterhalb der Lüftungsöffnungen an den Seitenstreifen ein luftdurchlässiges Abschirmvlies befestigt. Solange das Firstelement aufgerollt ist, ist das Abschirmvlies mit aufeinanderliegenden Falten zwischen dem Abdeckband und den Seitenstreifen angeordnet. Nach dem Ausrollen auf der Firstlatte und dem Abwickeln der Seitenstreifen entfaltet sich das Abschirmvlies jedoch ziehharmonikaartig.

Der mit der Erfindung erzielte Vorteil besteht somit darin, dass die Lüftungslöcher von oben mit einem wasserdichten Abdeckband völlig abgedeckt und von den Seiten her indirekt mit einem sehr luftdurchlässigen Vlies abgesichert sind. Hierdurch sind Wasserdichtheit und gute Belüftung des Dachstuhls gewährleistet.

Ein Ausführungsbeispiel der Erfindung ist in den Zeichnungen dargestellt und wird im Folgenden näher beschrieben. Es zeigen:
- Fig. 1: eine Draufsicht auf eine Vorrichtung zum Abdecken und Entlüften eines Dachfirsts;
- Fig. 2: die Vorrichtung gemäß Fig. 1 in einer Ansicht von unten;
- Fig. 3: die Vorrichtung gemäß Fig. 1 in einer perspektivischen Ansicht und als teilweise aufgewickelte Rolle;
- Fig. 4: die Vorrichtung gemäß Fig. 1 mit nach unten geklappten Seitenstreifen;
- Fig. 5: die Vorrichtung gemäß Fig. 1, eingebaut in einen Dachfirst;
- Fig. 6: eine Variante der Erfindung, bei welcher die wasserundurchlässigen Bänder im Wesentlichen parallel zu Seitenstreifen verlaufen;
- Fig. 7: eine Variante der Erfindung, bei welcher die wasserundurchlässigen Bänder durch einen Vliesstreifen gebildet sind.

In der Fig. 1 ist eine Vorrichtung 1 zum Abdecken und Entlüften eines Dachfirsts in einer Draufsicht dargestellt, die im Wesentlichen aus folgenden Teilen besteht: einem Abdeckband 2, zwei gut luftdurchlässigen Bändern 3, 4 und einem Dachanschlussband 5. Das Dachanschlussband 5 ist einstückig ausgeführt und in seinem mittleren Bereich mit dem Abdeckband 2 verbunden. Das Abdeckband 2 ist vorzugsweise eine dünne Kunststofffolie mit einer gewissen Steifigkeit. Es kann jedoch auch eine dünne Metallfolie oder ein verstärktes Vlies verwendet werden. Die beiden Bänder 3, 4 bestehen vorzugsweise aus einem Vlies und sind mit ihrem einen Ende mit dem Dachanschlussband 5 und mit ihrem anderen Ende mit dem Abdeckband 2 verbunden. Statt eines Vlieses können indessen auch Gewebe oder Gewirke verwendet werden.

Die Fig. 2 zeigt die gleiche Vorrichtung 1 wie die Fig. 1, jedoch in einer Ansicht von unten. Man erkennt hierbei das Dachanschlussband 5, das in der Mitte mit zwei parallelen Reihen von Lüftungsöffnungen 6 bis 11 versehen ist, die als Schlitze ausgebildet sind. An den Rändern des Dachanschlussbands 5 ist jeweils ein Klebestreifen 12, 13 vorgesehen, der aus dem eigentlichen Klebestreifen - etwa einer Butylraupe - und einer abziehbaren Folie besteht.

Die Figuren 1 und 2 zeigen nur einen Ausschnitt aus einer längeren Firstrolle. In der Fig. 3 ist deshalb eine komplette Firstrolle 15 dargestellt, die vor Ort auf einer Firstlatte aufgerollt wird. Man erkennt hierbei wieder das Dachanschlussband 5, die Klebestreifen 12, 13, die beiden luftdurchlässigen Bänder 3, 4 sowie das Abdeckband 2. Das Abdeckband 2 ist in seinem zentralen Bereich direkt mit dem Dachanschlussband 5 verbunden, z. B. verklebt oder verschweißt. Seine Randbereiche sind dagegen mit den Vliesen 3, 4 verbunden.

In der Fig. 4 ist die Vorrichtung 1 gemäß Fig. 1 mit nach unten geklappten Seitenstreifen 23, 24 des Dachanschlussbands 5 dargestellt. Das Aufklappen erfolgt dadurch, dass der rechte und der linke Bereich des Dachanschlussbands 5 in Richtung der Pfeile 20, 21 aufeinander zu bewegt werden. Die rechten und linken Bereiche des Dachanschlussbands 5 bilden also die Seitenstreifen 23, 24. Durch das Aufklappen der Seitenstreifen 23, 24 entfernen sich die Befestigungspunkte der Bänder 3, 4, weshalb die Bänder 3, 4 eine ziehharmonikaartige Faltung aufweisen.

Da nur der mittlere Bereich des Abdeckbands 1 mit dem Dachanschlussband 5 verklebt ist, ragen die äußeren Bereiche des Abdeckbands 2 über die Ansätze der Seitenstreifen 23, 24 hinaus und überdachen auf diese Weise die Lüftungsschlitze 8, 11. Die Lüftungsschlitze 8, 11 sind außerdem durch die luftdurchlässigen Bänder 4, 3 überdeckt, die leporello- oder ziehharmonikaartig ausgebildet sind. Aus der Fig. 4 erkennt man deutlich die drei Bereiche des Dachanschlussbands 5: den Mittelstreifen 22 und die beiden Seitenstreifen 23, 24. Die Seitenstreifen 23, 24 sind wenigstens in Längsrichtung streckbar, da sie an die längeren Profillinien der Dachpfannen angeformt werden müssen; sie sind also plastisch anformbar und streckbar. Vorzugsweise wird ein gekrepptes Aluminium-Verbundmaterial verwendet, das ein Aluminium-Streckmetallgitter enthält, wobei dieses Streckmetallgitter mit einem regensicheren Abdeckmaterial, z. B. einem Vlies, versehen ist. Statt eines Vlieses kann aber auch ein regensicheres Kunststoffmaterial, z. B. Polyisobuthylen, verwendet werden.

In der Fig. 5 ist die Vorrichtung 1 in einem in einen Dachfirst eingebauten Zustand dargestellt. Der Mittelstreifen 22 des Dachanschlussbands 5 liegt hierbei auf einer Firstlatte 30 auf, während die Seitenstreifen 23, 24 des Dachanschlussbands 5 auf Dachsteinen 31, 32 aufliegen, die ihrerseits in Dachlatten 33, 34 eingehängt sind. Die Dachlatten 33, 34 sind auf Dachsparren 35, 36 befestigt. Mit den Dachsparren 35, 36 ist ein Träger 37 für die Firstlatte 30 verbunden. Ein Firststein 38 überdeckt das Abdeckband 2 und das Dachanschlussband 5. Über dem Firststein 38 befindet sich eine Überdeckung 39 mit einer Klammer 40.

Wie man aus der Fig. 5 ersieht, werden die Lüftungsöffnungen 8, 11 von oben durch das Abdeckband 2 völlig überdacht und von der Seite her durch die luftdurchlässigen Bänder 3, 4 abgesichert. Das Abdeckband 2, das eine Kunststoff- oder Metallfolie sein kann, ist über den Lüftungsöffnungen 8, 11 angebracht und bildet als steifes Dach, das sich an die Unterseite des Firststeins 38 anpasst, einen Schutz gegen Wasser, das bei starkem Regen und Wind von oben durch die Überdeckung 39 des Firststeins 38 eindringen kann. Es bildet hierdurch eine im Querschnitt dachförmige Abschirmung für die darunterliegenden Lüftungsöffnungen 8, 11. Auf diese Weise wird vom Abdeckband 2 im Überdeckungsbereich zwischen den Firststeinen eingedrungenes Wasser zuverlässig abgeleitet. Das Abdeckband 2 dient auch als Nagelband, mit dem die Firstrolle auf der Firstlatte 30 befestigt wird.

Die Bänder 3, 4 sind ziehharmonikaartig zwischen dem Abdeckband 2 und dem Dachanschlussband 5, das Lüftungsöffnungen 6 bis 11 aufweist, angeordnet und mit dem Abdeckband 2 und dem Dachanschlussband 5 verschweißt oder verklebt. Beim Verlegen der Vorrichtung 1 wird der noch flach zusammengerollte Materialverbund mittig durch das Abdeckband 2 auf der Firstlatte 30 befestigt. Danach wird das Anschlussband 5 aus gekrepptem Aluminium-Verbundmaterial nach unten gedrückt und auf den Dachsteinen 31, 32 angeformt sowie über einen Klebestreifen 12, 13 abgedichtet. Die luftdurchlässigen Bänder 3, 4 lassen sich durch Falten mit nach unten ziehen und gewährleisten in einem gewissen Abstand von den Lüftungsöffnungen 8, 11 einen ausgezeichneten Schutz gegen Treibwasser und Flugschnee.

Da die Lüftungsöffnungen 8, 11 nicht direkt von den luftdurchlässigen Bändern 3, 4 abgedeckt sind, behalten sie ihren gesamten Querschnitt von ca. 250 cm²/m First.

Die Vorrichtung 1 hat eine lüftungswirksame Fläche von 1 500 cm² pro Meter Firstrolle. Trotz Reduzierung des Luftdurchsatzes durch die luftdurchlässigen Bänder 3, 4 auf 20 bis 30 % verbleibt diesen Bändern 3, 4 noch ein Luftdurchsatz, der einem Querschnitt von mehr als 300 cm² entspricht, was gewährleistet, dass noch mehr Luft durch die Bänder 3, 4 als durch die Lüftungsöffnungen 8, 11 geht.

Die Erfindung ist nicht auf das in den Fig. 1 bis 5 dargestellte Ausführungsbeispiel beschränkt. So ist es beispielsweise möglich, die Seitenstreifen 23, 24 direkt an dem Abdeckband angreifen zu lassen, d. h. auf den Mittelstreifen 22 zu verzichten. Das Abdeckband 2 liegt dann unmittelbar auf der Firstlatte 30 auf. Die Seitenstreifen 23, 24 sind trotzdem umklappbar, was durch die Materialeigenschaften der Seitenstreifen ohne weiteres ermöglicht wird. Die Verbindung zwischen Seitenstreifen 23, 24 und Abdeckband 2 kann durch Verkleben oder andere geeignete Maßnahmen erfolgen.

Des weiteren ist es nicht erforderlich, dass die luftdurchlässigen, aber wasserundurchlässigen Bänder 3, 4 als Bälge ausgebildet sind. Es genügt vielmehr, wenn sie dehnbar sind.

In der Fig. 6 ist eine solche Variante gezeigt. Man erkennt hierbei, dass auf den Mittelstreifen 22 ganz verzichtet wurde und die Seitenstreifen 23, 24 direkt am Abdeckband 2 befestigt sind. Die Befestigung kann durch Verkleben, etwa mit Hilfe von Stoffbändern, erfolgen. Es sollte nur gewährleistet sein, dass die Seitenstreifen 23, 24 relativ zum Abdeckband verschwenkbar sind. Außerdem verlaufen die Bänder 3, 4 parallel zu den Seitenstreifen 23, 24, d. h. sie bilden anders als in Fig. 4 keinen Balg.

Fig. 7 zeigt eine weitere Variante der Erfindung, bei welcher die beiden Bänder 3, 4 Teile eines einheitlichen Vlieses sind. Dieses Vlies weist einen nicht faltenbildenden Mittelteil 44 auf, der zwischen dem Mittelstreifen 22 und dem Abdeckband angeordnet ist. An diesen Mittelstreifen schließen die beiden Bänder 3, 4 an.

## Patentansprüche

1. Vorrichtung zum Abdecken und Entlüften eines First- oder Gratbereichs eines Dachs, mit
a) einem ersten mit Lüftungsöffnungen (8) versehenen Seitenstreifen (23) links von der Mitte eines Abdeckbands (2)
b) einem zweiten mit Lüftungsöffnungen (11) versehenen Seitenstreifen (24) rechts von der Mitte des Abdeckbands (2)
c) einem ersten luftdurchlässigen, aber wasserundurchlässigen Band (4) zwischen dem mittleren Abdeckband (2) und dem ersten Seitenstreifen (23), das die Lüftungsöffnungen (8) des ersten Seitenstreifens (23) überdeckt, und
d) einem zweiten luftdurchlässigen, aber wasserundurchlässigen Band (3) zwischen dem mittleren Abdeckband (2) und dem zweiten Seitenstreifen (24), das die Lüftungsöffnungen (11) des zweiten Seitenstreifens (24) überdeckt,
**dadurch gekennzeichnet, dass** die luftdurchlässigen, aber wasserundurchlässigen Bänder (3, 4) mit ihrem jeweils einen Ende mit dem Abdeckband (2) und mit ihrem jeweils anderen Ende mit dem Seitenstreifen (23, 24) verbunden sind.

2. Vorrichtung nach Anspruch 1, **dadurch gekennzeichnet, dass** die Seitenstreifen (23, 24) über einen Mittelstreifen (22) miteinander verbunden sind und hierdurch ein Dachanschlussband (5) bilden, wobei das Abdeckband (2) auf dem Mittelstreifen (22) des Abdeckbands (5) angeordnet ist.

3. Vorrichtung nach Anspruch 1, **dadurch gekennzeichnet, dass** das Abdeckband (2) wasser- und luftdicht ist und die Lüftungsöffnungen (6 bis 11) überdeckt.

4. Vorrichtung nach Anspruch 1, **dadurch gekennzeichnet, dass** die luftdurchlässigen, aber wasserundurchlässigen Bänder (3, 4) ziehharmonikaartig ausgebildet sind.

5. Vorrichtung nach Anspruch 1, **dadurch gekennzeichnet, dass** die luftdurchlässigen, aber wasserundurchlässigen Bänder (3, 4) dehnbar ausgebildet sind.

6. Vorrichtung nach Anspruch 1, **dadurch gekennzeichnet, dass** die luftdurchlässigen, aber wasserundurchlässigen Bänder (3, 4) zu den Lüftungsöffnungen (6 bis 11) einen Abstand aufweisen.

7. Vorrichtung nach Anspruch 1, **dadurch gekennzeichnet, dass** die luftdurchlässigen, aber wasserundurchlässigen Bänder (3, 4) aus Vlies bestehen.

8. Vorrichtung nach Anspruch 1, **dadurch gekennzeichnet, dass** das wasser- und luftdichte Abdeckband (2) aus Kunststoff besteht.

9. Vorrichtung nach Anspruch 1, **dadurch gekennzeichnet, dass** das wasser- und luftdichte Abdeckband (2) aus Metall besteht.

10. Vorrichtung nach Anspruch 1, **dadurch gekennzeichnet, dass** die luftdurchlässigen, aber wasserundurchlässigen Bänder (3, 4) mit ihrem jeweils einen Ende mit dem Abdeckband (2) und mit ihrem jeweils anderen Ende mit den Seitenstreifen (23, 24) verklebt sind.

11. Vorrichtung nach Anspruch 1, **dadurch gekennzeichnet, dass** die luftdurchlässigen, aber wasserundurchlässigen Bänder (3, 4) mit ihrem jeweils einen Ende mit dem Abdeckband (2) und mit ihrem jeweils anderen Ende mit den Seitenstreifen (23, 24) verschweißt sind.

12. Vorrichtung nach Anspruch 2, **dadurch gekennzeichnet, dass** das Dachanschlussband (5) aus gekrepptem Aluminium-Verbundmaterial besteht.

13. Vorrichtung nach Anspruch 2, **dadurch gekennzeichnet, dass** das Dachanschlussband (5) an Dachsteinen (31, 32) durch Klebestreifen (12, 13) fixierbar ist.

14. Vorrichtung nach Anspruch 13, **dadurch gekennzeichnet, dass** die Klebestreifen (12, 13) an den Enden der Seitenstreifen (23, 24) des Dachanschlussbands (5) vorgesehen sind.

15. Vorrichtung zum Abdecken und Entlüften eines First- oder Gratbereichs eines Dachs, mit
a) einem ersten mit Lüftungsöffnungen (8) versehenen Seitenstreifen (23) links von der Mitte eines Abdeckbands (2)
b) einem zweiten mit Lüftungsöffnungen (11) versehenen Seitenstreifen (24) rechts von der Mitte des Abdeckbands (2)
c) einem luftdurchlässigen, aber wasserundurchlässigen Band, das oberhalb der ersten und zweiten Lüftungsöffnungen (8, 11) angeordnet ist, wobei die Seitenstreifen (23, 24) über einen Mittelstreifen (22) verbunden sind, wobei das luftdurchlässige, aber wasserundurchlässige Band einen nicht faltenbildenden Mittelteil (44) aufweist, der zwischen dem Mittelstreifen (22) und dem Abdeckband (2) angeordnet ist, wobei das luftdurchlässige, aber wasserundurchlässige Band mit seinem einen Ende mit dem ersten Seitenstreifen (23) und mit seinem anderen Ende mit dem zweiten Seitenstreifen (24) verbunden ist,
**dadurch gekennzeichnet, dass** das luftdurchlässige, aber wasserundurchlässige Band an seinem einen und an seinem anderen Ende jeweils eine Faltung um die Lüftungsöffnungen (8, 11) bildet und einen Abstand von den Lüftungsöffnungen (8, 11) hat.

## Claims

1. A device for covering and ventilating a ridge or edge region of a roof, with
a) a first lateral strip (23) provided with vent openings (8) to the left of the centre of a cover strip (2)
b) a second lateral strip (24) provided with vent openings (11) to the right of the centre of the cover strip (2)
c) a first strip (4), which is permeable to air but not to water, between the central cover strip (2) and the first lateral strip (23), which covers the vent openings (8) of the first lateral strip (23), and
d) a second strip (3), which is permeable to air but not to water, between the central cover strip (2) and the second lateral strip (24), which covers the vent openings (11) of the second lateral strip (24),
**characterised in that** the strips (3, 4), permeable to air but not to water, are connected at one end to the cover strip (2) and at the other end to the lateral strip (23, 24).

2. The device according to claim 1, **characterised in that** the lateral strips (23, 24) are connected to each other by means of a central strip (22), thereby forming a roof connection strip (5), wherein the cover strip (2) is arranged on the central strip (22) of the cover strip (5).

3. The device according to claim 1, **characterised in that** the cover strip (2) is water- and air-tight, and covers the vent openings (6 to 11).

4. The device according to claim 1, **characterised in that** the strips (3,4), permeable to air but not to water, are designed in concertina fashion.

5. The device according to claim 1, **characterised in that** the strips (3, 4), permeable to air but not to water, are designed so that they are expandable.

6. The device according to claim 1, **characterised in that** the strips (3,4), permeable to air but not to water, are arranged at a certain distance from the vent openings (6 to 11).

7. The device according to claim 1, **characterised in that** the strips (3, 4), permeable to air but not to water, consist of nonwoven material.

8. The device according to claim 1, **characterised in that** the water- and air-tight cover strip (2) consists of plastic.

9. The device according to claim 1, **characterised in that** the water- and air-tight cover strip (2) consists of metal.

10. The device according to claim 1, **characterised in that** the strips (3,4), permeable to air but not to water, are glued at one end to the cover strip (2) and at their other end to the lateral strip (23, 24).

11. The device according to claim 1, **characterised in that** the strips (3, 4), permeable to air but not to water, are welded at one end to the cover strip (22) and at the other end to the lateral strips (23, 24).

12. The device according to claim 2, **characterised in that** the roof connection strip (5) consists of craped aluminium composite material.

13. The device according to claim 2, **characterised in that** the roof connection strip (5) can be fixed to roofing tiles (31, 32) by adhesive strips (12, 13).

14. The device according to claim 13, **characterised in that** the adhesive strips (12, 13) are provided at the ends of the lateral strips (23, 24) of the roof connection strip (5).

15. A device for covering and ventilating a ridge or edge region of a roof, with
a) a first lateral strip (23) provided with vent openings (8) to the left of the centre of a cover strip (2)
b) a second lateral strip (24) provided with vent openings (11) to the right of the centre of the cover strip (2)
c) a strip which is permeable to air but not to water, which is arranged above the first and second vent openings (8, 11), wherein the lateral strips (23, 24) are connected by a central strip (22), wherein the strip permeable to air, but not to water, has a central section (44) that does not form folds, which section is arranged between the central strip (22) and the cover strip (2), and wherein the strip, permeable to air but not to water, is connected at one end to the first lateral strip (23) and at its other end to the second lateral strip (24),
**characterised in that** the strip permeable to air but not to water forms a fold at both ends around vent openings (8, 11), and is a certain distance from vent openings (8, 11).

## Revendications

1. Dispositif de couverture et d'aération d'une zone de faîtage ou d'arêtier d'un toit, avec
a) une première bande latérale (23) munie d'orifices d'aération (8), à gauche du centre d'une bande de protection (2),
b) une deuxième bande latérale (24) munie d'orifices d'aération (11), à droite du centre de la bande de protection (2),
c) une première bande (4) perméable à l'air, mais imperméable à l'eau, entre la bande de protection médiane (2) et la première bande latérale (23), qui recouvre les orifices d'aération (8) de la première bande latérale (23), et
d) une deuxième bande (3) perméable à l'air, mais imperméable à l'eau, entre la bande de protection médiane (2) et la deuxième bande latérale (24), qui recouvre les orifices d'aération (11) de la deuxième bande latérale (24),
**caractérisé en ce qu'**avec l'une de leur extrémité respective, les bandes (3, 4) perméables à l'air, mais imperméables à l'eau sont reliées avec la bande de protection (2) et avec leur autre extrémité respective, elles sont reliées avec la bande latérale (23, 24).

2. Dispositif selon la revendication 1, **caractérisé en ce que** les bandes latérales (23, 24) sont reliées entre elles par l'intermédiaire d'une bande médiane (22) et forment de ce fait une bande de raccordement sur le toit (5), la bande de protection (2) étant disposée sur la bande médiane (22) de la bande de protection (5).

3. Dispositif selon la revendication 1, **caractérisé en ce que** la bande de protection 2 est étanche à l'eau et à l'air et recouvre les orifices d'aération (6 à 11).

4. Dispositif selon la revendication 1, **caractérisé en ce que** les bandes (3, 4) perméables à l'air, mais imperméables à l'eau sont conçues en accordéon.

5. Dispositif selon la revendication 1, **caractérisé en ce que** les bandes (3, 4) perméables à l'air, mais imperméables à l'eau sont conçues de façon extensible.

6. Dispositif selon la revendication 1, **caractérisé en ce que** les bandes (3, 4) perméables à l'air, mais imperméables à l'eau présentent une distance par rapport aux orifices d'aération (6 à 11).

7. Dispositif selon la revendication 1, **caractérisé en ce que** les bandes (3, 4) perméables à l'air, mais imperméables à l'eau sont en non-tissé.

8. Dispositif selon la revendication 1, **caractérisé en ce que** la bande de protection (2) étanche à l'eau et à l'air est en matière plastique.

9. Dispositif selon la revendication 1, **caractérisé en ce que** la bande de protection (2) étanche à l'eau et à l'air est en métal.

10. Dispositif selon la revendication 1, **caractérisé en ce qu'**avec l'une de leurs extrémités respective, les bandes (3, 4) perméables à l'air, mais imperméables à l'eau sont collées sur la bande de protection (2) et avec leur autre extrémité respective, elles sont collées sur les bandes latérales (23, 24).

11. Dispositif selon la revendication 1, **caractérisé en ce qu'**avec l'une de leurs extrémités respective, les bandes (3, 4) perméables à l'air, mais imperméables à l'eau sont collées sur la bande de protection (2) et avec leur autre extrémité respective, elles sont soudées sur les bandes latérales (23, 24).

12. Dispositif selon la revendication 2, **caractérisé en ce que** la bande de raccordement sur le toit (5) est en une matière composite en aluminium crêpé.

13. Dispositif selon la revendication 2, **caractérisé en ce que** la bande de raccordement sur le toit (5) peut être fixée sur des tuiles (31, 32) par des rubans adhésifs (12, 13).

14. Dispositif selon la revendication 13, **caractérisé en ce que** les rubans adhésifs (12, 13) sont prévus sur les extrémités des bandes latérales (23, 24) de la bande de raccordement sur le toit (5).

15. Dispositif de couverture et d'aération d'une zone de faîtage et d'arêtier d'un toit, avec
a) une première bande latérale (23) munie d'orifices d'aération (8), à gauche du centre d'une bande de protection (2),
b) une deuxième bande latérale (24) munie d'orifices d'aération (11), à droite du centre de la bande de protection (2),
c) une première bande (4) perméable à l'air, mais imperméable à l'eau, qui est disposée au-dessus des premiers et deuxièmes orifices d'aération (8, 11), les bandes latérales (23, 24) étant reliées par l'intermédiaire d'une bande médiane (22), la bande perméable à l'air, mais imperméable à l'eau comportant une partie médiane (44) ne formant aucun pli, qui est disposée entre la bande médiane (22) et la bande protectrice (2), la bande perméable à l'air, mais imperméable à l'eau étant reliée par l'une de ses extrémités avec la première bande latérale (23) et avec son autre extrémité avec la deuxième bande latérale (24),
**caractérisé en ce que** la bande perméable à l'air, mais imperméable à l'eau forme sur l'une de ses extrémités et sur l'autre extrémité respectivement une convolution autour des orifices d'aération (8, 11) et présente une distance par rapport aux orifices d'aération (8, 11).
